# EUROPÄISCHE PATENTSCHRIFT

(11) **EP 0 758 053 B1**
(45) Veröffentlichungstag und Bekanntmachung des Hinweises auf die Patenterteilung: **06.10.1999**
(21) Anmeldenummer: 96112488.0
(22) Anmeldetag: 02.08.1996
(51) Int. Cl.: F04B 43/06, F04B 43/00

(54) **Als Kapselpumpe ausgebildete Dosierpumpe**
Enclosed dosing pump
Pompe doseuse encapsulée

(30) Priorität: 07.08.1995 DE 29512694 U
(43) Veröffentlichungstag der Anmeldung: 12.02.1997
(73) Patentinhaber: Habla, Gerhard, 86863 Langenneufnach (DE)
(72) Erfinder: Habla, Gerhard, 86863 Langenneufnach (DE)
(74) Vertreter: Gallo, Wolfgang, Dipl.-Ing. (FH)

(56) Entgegenhaltungen:
- EP-A- 0 536 818
- DE-A- 1 767 453
- FR-A- 2 146 019
- FR-A- 2 466 640
- US-A- 3 672 791

## Beschreibung

Die Erfindung betrifft eine Kapselpumpe, bei welcher die Pumpenkammer als Kapsel ausgebildet ist, die einerseits von einer starren Wand und andererseits von einer beweglichen Wand in Form einer Kapselmembran begrenzt wird. In der feststehenden Kapselwand sind ein Einlaß und ein Auslaß gebildet. Dem Einlaß ist ein Auslaßrückschlagventil und dem Auslaß ist ein Auslaßrückschlagventil zugeordnet. Die Kapsel ist mit einem Betätigungsstößel verbunden und zwischen einer Grenzstellung mit minimalem Kapselvolumem und einer Grenzstellung mit maximalem Kapselvolumen bewegbar. Beim Bewegen der Kapselmembran in die den maximalen Kapselvolumen entsprechende Extremstellung wird Flüssigkeit durch den Einlaß in die Pumpenkapsel eingesaugt, und bei der Bewegung der Kapselmembran in die dem minimalen Kapselvolumen entsprechende Extremstellung wird Flüssigkeit durch den Auslaß aus der Pumpenkapsel herausgedrückt.

Eine Kapselpumpe dieser Gattung ist aus dem US-Patent 3 672 791 bekannt. Dort umfaßt die Kapselmembran nur ein flach gewölbtes Kugelsegment mit relativ kleinem Auslenkungsbereich und geringem Fördervolumen. Der mit der Kapselmembran verbundene Betätigungsstößel ist mit einem pneumatisch beaufschlagbaren Kolben verbunden und treibt die Kapselmembran nur bei der Rückhubbewegung in die den maximalen Kapselvolumen entsprechende Extremstellung an, während der Antrieb der Kapselmembran bei der Vorhubbewegung in die dem minimalen Kapselvolumen entsprechende Extremstellung durch direkte pneumatische Beaufschlagung der Kapselmembranrückseite erfolgt, wobei noch eine Vorspannfeder die Kapselmembranbewegung beim Vorhub unterstützt, die aber hauptsächlich dazu dient, die Kapselmembran in der vorderen Stellung zu halten, wenn die Pumpe sich nicht in Betrieb befindet.

Nicht als Dosierpumpe ausgebildete herkömmliche Kapselpumpen haben größere Kapsel- und damit größere Fördervolumen, allerdings kein hinreichend genau reproduzierbares Hubvolumen, so daß sie als Dosierpumpen nicht einsetzbar wären. Dies spielt allerdings dort keine Rolle, wo eine Kapselpumpe allein dem Förderzweck dient.

Der Erfindung liegt die Aufgabe zugrunde, eine als Dosierpumpe ausgebildete Kapselpumpe zu schaffen, die bei großem Kapselvolumen ein definiertes Flüssigkeitsvolumen pro Hub der Kapselmembran fördert, also ein möglichst genau definiertes Maximal- und Minimalvolumen in den entsprechenden Extremstellungen der Kapselmembran hat.

Diese Aufgabe wird gemäß der Erfindung durch die im Anspruch 1 angegebene und in den Unteransprüchen vorteilhaft weiter ausgebildete Konstruktion gelöst.

Die Erfindung setzt bei der Erkenntnis ein, daß der Problemfall bei einer üblichen Kapselpumpe nicht die mangelhafte Reproduzierbarkeit des maximalen Kapselvolumens, sondern die mangelhafte Reproduzierbarkeit des minimalen Kapselvolumens darstellt. Denn, hinreichend genaue Bewegungshübe bzw. Extremstellungen des die Kapselmembran betätigenden Stößels vorausgesetzt, was kein Problem darstellt, wird aufgrund der Dimensionierung und des Biegeverhaltens der Kapselmembran in deren dem maximalen Kapselvolumen entsprechenden Extremstellung ein sich hinreichend genau reproduzierendes maximales Kapselvolumen leicht erreicht, während bei vorgewölbter Kapselmembran, also in der dem minimalen Kapselvolumen entsprechenden Extremstellung, eine sich hinreichend genau reproduzierende Kapselmembranform praktisch nicht erreichen läßt, was aber bei üblichen, allein dem Förderzweck dienenden Kapselpumpen keine Rolle spielt. Es bilden sich nämlich beim Entleerungshub leicht Flüssigkeitstaschen zwischen der vorgewölbten Kapselmembran und der feststehenden Kapselwand aus, die von der Elastizität der Kapselmembran, dem Trägheitsverhalten des Auslaßrückschlagventils, der Viskosität der geförderten Flüssigkeit und anderen teils zufälligen Faktoren beeinflußt werden und eine genaue volumetrische Förderung bei herkömmlichen Kapselpumpen nicht zulassen.

Die Problemlösung besteht erfindungsgemäß darin, daß das Minimalvolumen der Pumpenkapsel annähernd auf den Wert Null reduziert wird, indem die feststehende Kapselwand mit einer zur Vorwölbung der Kapselmembran in der vordersten Stellung komplementären Gestalt ausgebildet wird und dafür Sorge getragen wird, daß die Kapselmembran in der vordersten Stellung im wesentlichen vollflächig an der komplementär geformten feststehenden Kapselwand anliegt, sich dazwischen also keine unkontrollierten Flüssigkeitstaschen ausbilden können.

Die Funktion der Erfindung im einzelnen wird nachstehend anhand von Ausführungsbeispielen näher erläutert, die in den Zeichnungen dargestellt sind, in denen zeigt:
- Fig. 1: eine halb in Seitenansicht (untere Hälfte) und halb im Axialschnitt (obere Hälfte) dargestellte Dosierpumpe nach der Erfindung in Kapselbauart,
- Fig. 2: eine Stirnansicht auf das in Fig. 1 linke Stirnende der Dosierpumpe,
- Fig. 3: einen Querschnitt in der Ebene A-A in Fig. 1,
- Fig. 4: einen Schnitt in der Ebene B-B in Fig. 3, und
- Fig. 5: eine weiter verbesserte Ausführungsform einer Dosierpumpe in Kapselbauart nach der Erfindung im Axialschnitt.

In beiden Ausführungsformen (Figuren 1 und 5) sind einander entsprechende Teile jeweils mit gleichen Bezugszeichen versehen.

Das Gehäuse der in den Fig. 1 bis 4 dargestellen Ausführungsform einer als Kapselpumpe ausgeführten Dosierpumpe besteht aus einem vorderen Stirnflansch 1 (in Fig. 1 links), einen hinteren Flansch 2 (in Fig. 1 rechts), einer dazwischen axial verlaufenden zylindrischen Rohrwand 3, die gegenüber dem vorderen Stirnflansch 1 mittels einer Dichtung 4 abgedichtet ist, und vier außerhalb der Rohrwand 3 zwischen den Flanschen 1 und 2 verlaufenden Spannstangen 5 mit Scheiben 6 und Muttern 7.

Innenseitig ist am vorderen Stirnflansch 1 ein als konkaves Formteil ausgebildetes Bodenstück 8 mittels Schrauben 9 und Dichtungen 10 befestigt. Das Bodenstück 8 und die verbleibende innere Stirnfläche des vorderen Endflanschs 1 bilden die feststehende Kapselwand der Dosierpumpe. In der feststehenden Kapselwand, nämlich im vorderen Stirnflansch 1, ist ein Einlaß 11 sowie ein Auslaß 12 gebildet. Das zugehörige Einlaßrückschlagventil bzw. Auslaßrückschlagventil kann in der angeschlossenen Einlaß- bzw. Auslaßleitung (nicht dargestellt) eingebaut sein.

Die bewegliche Kapselwand ist durch eine Kapselmembran 13 gebildet, die mit ihrem hinteren Endbereich zwischen einem konischen Umfangsbereich des hinteren Flanschs 2 und einem darauf aufgesetzten äußeren, im Axialschnitt, wie dargestellt, keilförmigen Klemmring 14 eingespannt ist. Über den Klemmring 14 ist auch die Rohrwand 3 mit dem hinteren Flansch 2 verbunden.

Die Kapselmembran 13 weist weiter einen zylindrischen, an der Rohrwand 3 innen anliegenden Abschnitt und einen vorderen Arbeitsbereich auf, der in der dargestellten vordersten Stellung komplementär an der konkav gewölbten Wand des Bodenstücks 8 anliegt und in der hintersten Stellung, wie gestrichelt eingezeichnet, zurückgebogen ist.

Der Mittelteil des Arbeitsbereichs der Kapselmembran 13 ist, zwischen einem vorderen Formkörper 15 und einem hinteren Formkörper 16 eingespannt, an einem Betätigungsstößel 17 befestigt, und zwar mittels Befestigungselementen 18 und 19.

Der hintere Flansch 2 der Dosierpumpe stellt einen Mittelflansch dar, denn an ihn schließt sich (in Fig. 1 rechts) ein Pneumatikzylinder mit einer Zylinderwand 20 an, die zwischen dem Flansch 2 und einem Zylinderstirnflansch 21 verläuft, wobei die Anordnung durch Spannstangen 22 zusammengehalten wird.

Der Zylinder ist als Pneumatikzylinder mit einem darin hin- und herbeweglichen doppeltwirkenden Kolben 23 ausgebildet, der mit dem hinteren Ende des Betätigungsstößels 17 verbunden ist und dessen Antrieb bewirkt.

Über einen Druckluftanschluß 21a im Zylinderstirnflansch 21 ist die in Fig. 1 rechte Seite des Kolbens 23 durchbeaufschlagbar, um den Betätigungsstößel 17 und somit die Kapselmembran 13 in die vorderste Stellung zu bewegen, und über einen Druckluftanschluß 24 im Flansch 2 und eine sich daran anschließende Axialbohrung ist die in Fig. 1 linke Seite des Kolbens 23 druckbeaufschlagbar, um den Betätigungsstößel 17 und die Kapselmembran 13 in die hinterste Stellung zu verschieben.

Innerhalb des Betätigungsstößels 17 verläuft eine Axialbohrung 25, die über eine radiale Auslaßbohrung 26 mit dem Raum hinterhalb der Kapselmembran 13 in Verbindung steht, und die am hinteren Stößelende über ein Kugelrückschlagventil 27 mit Gehäusebauteilen 28 und 29 in denjenigen Teil des Zylinderraums ausmündet, dessen Druckbeaufschlagung den Kolben 23 mit dem Betätigungsstößel und der Kapselmembran 13 in die vorderste Stellung bewirkt. Das Kugelrückschlagventil 27 ist, wie dargestellt, so orientiert, daß bei Druckbeaufschlagung des Kolbens 23 auf der in Fig. 1 rechten Seite, also in Vorwärtsbewegungsrichtung, das Kugelrückschlagventil 27 öffnet und Luft durch die axiale Stößelbohrung 25 und die radiale Auslaßbohrung 26 in den Raum hinterhalb der Kapselmembran 13 austreten kann, der also ebenso wie die in Fig. 1 rechte bzw. hintere Seite des Kolbens 23 druckbeaufschlagt wird. Die Kapselmembran 13 wird daher vollflächig satt an das Bodenstück 8 angedrückt, so daß zwischen dem Bodenstück und der Kapselmembran sich keine verbleibenden Flüssigkeitstaschen während des Ausdrückhubs ausbilden können.

In den Flansch 2 ist ein mit dem Raum hinterhalb der Kapselmembran 13 in Verbindung stehendes und, von da aus gesehen, in Schließrichtung vorgespanntes Kugelrückschlagventil 30 eingesetzt und mit Schrauben 31 am Flansch 2 befestigt. Mit diesem Kugelrückschlagventil 30 ist auslaßseitig ein im Flansch 2 gebildeter, nach außen führender und in Fig. 4 dargestellter (in der Schnittebene nach Fig. 1 nicht sichtbar) Auslaßkanal 32 verbunden.

Wie in Fig. 1 sichtbar ist, ist die Auslaßseite des Kugelrückschlagventils 31 außerdem über eine axiale Bohrung 33 mit dem im Flansch 2 gebildeten Druckluftanschluß 24 verbunden, und in der Bohrung 33 sitzt ein verschiebbarer Steuerkolben 34.

Wie man sieht, ist das Kugelrückschlagventil 30 in Schließrichtung vorgespannt, so daß bei Druckbeaufschlagung des Raums hinterhalb der Kapselmembran 13 keine Druckluft entweichen kann. Der Steuerkolben 34 in der Bohrung 33 ist so ausgebildet, daß er bei Druckbeaufschlagung des Druckluftanschlusses 24 im Flansch 2 auf der in Fig. 1 rechten Seite mit Druckluft beaufschlagt wird, sich dadurch nach links verschiebt und mit seinem vorderen Ende die Ventilkugel des Kugelrückschlagventils 30 entgegen der Federvorspannung in Öffnungsstellung drückt. Es handelt sich also um ein entsperrbares Kugelrückschlagventil, und die Funktion der Anordnung ist folgendermaßen:

Wenn, wie oben schon erläutert, der mit dem Betätigungsstößel 17 verbundene Kolben 23 in Vorwärtsrichtung (d.h. in Fig. 1 von rechts) beaufschlagt wird, nämlich durch den Druckluftanschluß 23 im Zylinderstirnflansch 21, wird die Kapselmembran 13 nach vorne gedrückt und zugleich der Raum hinterhalb der Kapselmembran druckbeaufschlagt. Der Druckluftanschluß 24 im Flansch 2 ist dabei drucklos. Das Kugelrückschlagventil 30 bleibt also geschlossen und der Druck hinterhalb der Kapselmembran 13 kann nicht entweichen.

Bei Umschalten des Pneumatikantriebs auf Rückwärtshub, also beim Drucklosschalten des Druckluftanschlusses 23 und Druckbeaufschlagen des Druckluftanschlusses 24 im Flansch 2 zur Beaufschlagung des Kolbens 23 in Rückwärtsrichtung, d.h. in Fig. 1 von links, wird über den nun druckführenden Druckluftanschluß 24 zugleich der Steuerkolben 34 druckbeaufschlagt und öffnet das Kugelrückschlagventil 30, so daß der Druck hinterhalb der Kapselmembran 13 durch den Auslaßkanal 32 entweichen kann und der Rückhub der Kapselmembran zum Ansaugen von Flüssigkeit durch den Einlaß 11 ermöglicht wird.

Der Auslaßkanal 32 dient der Entlüftung des Raumes hinterhalb der Kapselmembran 13. Die Druckbeaufschlagung des Raums hinter der Kapselmembran 13 beim Vorwärtshub und das Ablassen des Drucks durch den Auslaßkanal 32 beim Rückwärtshub bewirkt außerdem eine ständige Spülung des Raums hinterhalb der Kapselmembran, so daß im Betrieb eine etwa auftretende geringe Leckage nicht in der Pumpe verbleibt und selbst, wenn es sich um aggressive Substanzen handelt, den Pumpenmechanismus nicht angreifen oder beeinträchtigen kann.

Dabei bietet es sich auch an, an den Auslaßkanal 32 eine Leckage-Kontrolleinrichtung (nicht dargestellt) anzuschließen, die es ermöglicht, Art und Ausmaß einer etwaigen Leckage zu identifizieren.

Schließlich sind am Kolben 23 mit der Zylinderwand 20 bzw. dem Stößel 17 zusammenwirkende Dichtungen 35, 36 und eine Schmiernut 23a und am Flansch 2 mit dem Stößel zusammenwirkende Dichtungen 37 und eine Schmiernut 38 vorgesehen.

Fig. 5 zeigt im Axialschnitt eine modifizierte Ausführungsform einer als Kapselpumpe ausgeführten Dosierpumpe, die gegenüber der vorstehend anhand der Figuren 1 bis 4 beschriebenen Ausführungsform noch weitere wesentliche Verbesserungen aufweist, die im folgenden näher beschrieben werden.

Wie bei der zuvor beschriebenen Ausführungsform weist auch die Kapselpumpen-Ausführungsform nach Fig. 5 einen vorderen Stirnflansch 1, einen hinteren Flansch 2, eine dazwischen verlaufende zylindrische Rohrwand 3, Dichtungen 4, Spannstangen 5 mit Scheiben 6 und Muttern 7, ein Bodenstück 8 und dieses befestigende Schrauben 9 und Dichtungen 10, einen im vorderen Stirnflansch 1 gebildeten Einlaß 11 sowie einen Auslaß (hier nicht sichtbar), eine Kapselmembran 13 und einen diese einspannenden keilförmigen Klemmring 14 auf.

Weiter schließt sich bei der Kapselpumpe nach Fig. 5 ebenso wie beim zuvor beschriebenen Ausführungsbeispiel an dem hinteren Flansch 2 ein Pneumatikzylinder mit einer Zylinderwand 20 und einem hinteren Zylinderstirnflansch 21 an, in welchem ein doppelt wirkender Kolben 23 angeordnet ist, der über einen Betätigungsstößel 17 mit dem vorderen Teil der Kapselmembran 13 verbunden ist. Der Betätigungsstößel 17 ist mittels einer Mutter 17a am Kolben 23 fixiert. Im Zylinderstirnflansch 21 ist ein Druckluftanschluß 21a zur Beaufschlagung des Kolbens 23 für den Vorwärtshub gebildet; der Druckluftanschluß zur Beaufschlagung der anderen Kolbenseite für den Rückwärtshub ist, weil nicht in der Zeichenebene liegend, nicht dargestellt.

Am Kolben 23 sind wiederum mit der Zylinderwand 20 bzw. dem Stößel 17 zusammenwirkende Dichtungen 35, 36 und eine Schmiernut 23a und am Flansch mit dem Stößel zusammenwirkende Dichtungen 37 und Schmiernuten 38 vorgesehen.

Die Ausführungsform nach Fig. 5 soll nun einige Modifikationsmöglichkeiten der anhand der Fig. 1 bis 4 beschriebenen grundsätzlichen Ausführungsform und insbesondere zwei wesentliche weitere Verbesserungen aufzeigen.

Die erste wesentliche Verbesserung besteht in der Ausbildung des Bodenstücks 8. Dieses ist bei der Ausführungsform nach Fig. 1 als massiver Ringkörper ausgebildet, dessen Mittelöffnung groß genug ausgebildet ist, um die Haltekonstruktion (15, 16) des vorderen Endteils der Kapselmembran 13 aufzunehmen.

Demgegenüber ist das Bodenstück 8 bei der Ausführungsform nach Fig. 5 mit einer kranzartigen Anordnung von Kanälen 8a ausgestattet, die den mit dem Einlaß 11 verbundenen Raum in der Mittelöffnung des ringförmigen Bodenstücks 8 mit dem radial äußeren Übergangsbereich zwischen der der Kapselmembran 13 zugewandten Bodenstückstirnfläche und der Innenwandung der zylindrischen Rohrwand 3 verbinden.

Dies hat den Vorteil, daß beim Rückhub des Kolbens 23, also beim Ansaughub der Pumpe, die Rückbewegung der Kapselmembran 13 leicht und schneller erfolgen kann, weil das Medium über die Kanäle 8b auch im radial äußeren Bereich der Kapselmembran 13 der sich zurückbewegenden Kapselmembran schnell nachströmen kann und der Kapselmembranbewegung daher ein wesentlich verringerter kavitationserscheinungsbedinger Widerstand entgegengesetzt wird. Bei der Ausführungsform nach Fig. 1 muß das Medium im Zuge des Kapselmembranrückhubs von der Mitte her radial nach außen nachströmen, während die Kapselmembran sich von der inneren Stirnfläche des Bodenstücks 8 ablöst. Bei der Ausführungsform nach Fig. 5 kann das Medium von innen und von radial außen gleichzeitig nachströmen.

Weil dadurch keine Kavitationserscheinungen auftreten, läßt sich bei einer Ausbildung des Bodenstücks nach Maßgabe der Fig. 5 eine schnellere Hubbewegung auch bei zäheren Medien realisieren, eine noch genauere Dosierung erreichen, weil es keine Kavitationsblasen geben kann, und der Bewegungsablauf der Kapselmembran 13 wird weicher und runder und dadurch das Maß der auftretenden Walkarbeit innerhalb der Kapselmembran 13 verringert. Dies bedeutet, daß die Kapselmembran eine wesentlich höhere Standzeit bzw. Hubzahl erreichen kann.

Die zweite aus der Anordnung nach Fig. 5 ersichtliche wesentlich Verbesserung bezieht sich auf die Ausbildung der Kapselmembran 13.

Während bei der Ausführungsform nach Fig. 1 die Kapselmembran an ihrem vorderen Ende gelocht ist, um zwischen den Formkörpern 15 und 16 vom vorderen Ende des Betätigungsstößels 17 aufgenommen zu werden, ist bei der Ausführungsform nach Fig. 5 der vordere Teil der Kapselmembran, also gewissermaßen der Bodenbereich des von der Kapselmembran gebildeten Bechers, durchgehend geschlossen und ohne jede Öffnung ausgebildet, was selbstverständlich eine spezielle Befestigungsart auf dem vorderen Stößelende erfordert, die noch beschrieben wird. Diese vollkommen geschlossene Ausbildung der Kapselmembran 13 gewährleistet aber absolut 100%-ige Abdichtung des Raums vorderhalb der Kapselmembran und des Raums hinterhalb der Kapselmembran.

Wie aus Fig. 5 ersichtlich ist, ist der zu einem Wulst geformte vordere Mittelteil 13a der Kapselmembran auf einer knaufartigen vorderen Haltekonstruktion des Befestigungsstößels 17 fixiert.

Wie ersichtlich, besteht diese knaufartige Haltekonstruktion aus einem Wulstring 41, der aus formbarem, beispielsweise gummiartigem Kunststoff besteht, einer pilzartig geformten Haltekappe 42, die mittels einer Schraube 43 auf den vorderen Endteil des Betätigungsstößels 13 aufgeschraubt ist, und einer ringförmigen Gegenhalterscheibe 44 mit konkav gewölbter vorderer Stirnfläche. Außen auf dem Wulstkeil 13a der Kapselmembran 13 sitzt ein Ring 46, dessen Innendurchmesser kleiner als die größten Außendurchmesser des Wulstrings 41 und des Gegenhalterrings 44 sind.

Die Montage erfolgt folgendermaßen:

Auf den mit Außengewinde versehenen vorderen Endteil des Betätigungsstößels 17 wird zunächst die in der Zeichnung hinter dem Gegenhaltering 44 befindliche Mutter 45 aufgeschraubt und in hinterste Stellung gedreht, sodann wird der Gegenhaltering 44 aufgesetzt, dann wird der Ring 46 aufgelegt, und schließlich wird der Wulstring 41 mit der Haltekappe 42 auf dem vorderen Ende des Betätigungsstößels 17 aufgeschraubt. Nunmehr wird die Kapselmembran 13 aufgesetzt, in dem sie mit ihrem hinteren Rand voraus zwischen dem Wulstring 41 und dem Ring 46 und der Gegenhalterscheibe 44 (die sich in axialem Abstand vom Wulstring 41 befindet) hindurchgefädelt. Sodann wird die Mutter 45 angezogen, d.h. sie dreht sich auf dem Gewinde des vorderen Betätigungsstößelendes nach vorne und spannt den Gegenhalterring 44 gegen den Wulstring 41. Dadurch wird die knaufartige Haltekonstruktion mit dem Wulst 13a der Kapselmembran 13 fest zusammengespannt.

Am hinteren Ende des Zylinderstirnflansches 21 ist eine Einstellvorrichtung 48 mit einer Einstellschraube 49 angebaut, mit welcher der Ansaughubweg und damit das jeweilige Dosiervolumen einstellbar ist. Das vordere Ende der Einstellschraube 49 dient dabei als Wegbegrenzungsanschlag für das hintere Ende des Betätigungsstößels 17.

Die Ausführungsform nach Fig. 5 unterscheidet sich weiter von der Ausführungsform nach Fig. 1 in einer Modifikation der Druckluftbeaufschlagung des Raums zwischen dem hinteren Flansch 2 und der Kapselmembran 13. Die bei der Ausführungsform nach Fig. 1 kompliziertere konstruktive Ausbildung zur Beaufschlagung dieses Raums über den Zylinderraum zwischen dem Zylinderstirnflansch 21 und dem Kolben 23 ist bei der Ausführungsform nach Fig. 5 ersetzt durch einen im Flansch 2 gebildeten Druckluftanschluß 50, über welchen der Raum hinter der Kapselmembran 13 synchron mit der Ausstoßhubbeaufschlagung des Kolbens 23 erfolgen kann und auch (mit entsprechender Ventilsteuerung) die Entlüftung synchron mit der Ansaughubbeaufschlagung des Kolbens 23 erfolgen kann.

Als weitere Modifikation, die nicht dargestellt ist, ist es möglich, den Betätigungsstößel 17 statt über einen doppeltwirkenden Druckluftkolben auch über ein anderes Antriebsorgan, beispielsweise hydraulisch oder elektromotorisch oder auf sonstige Weise mechanisch anzutreiben. Die Druckluftbeaufschlagung bzw. Entlastung erfolgt dann in der in Fig. 5 dargestellten Weise synchron mit den Hubbewegungen.

Es ist möglich, zwei oder mehr derartige Pumpen parallel zu schalten und synchron gleichphasig oder phasenversetzt zu betreiben, und zwar als reine Dosierpumpen oder als Dosierförderpumpen. Beispielsweise ist es möglich, mit einer Kombination von zwei oder mehreren Dosierpumpen gleichen oder unterschiedlichen Dosiervolumens aus verschiedenen Ansaugleitungen Medium anzusaugen und in eine gemeinsame Förderleitung zu fördern. Es ist auch möglich, mit einer Dosierpumpe bzw. Dosierförderpumpe nach der Erfindung, die statt mit einem Einlaß mit zwei oder mehr Einlässen versehen ist, aus zwei oder mehr verschiedenen Zuleitungen entweder gleichzeitig oder zeitversetzt anzusaugen und beim Ausstoßen in eine gemeinsame Ausstoßleitung die angesaugten Medien zu mischen.

## Patentansprüche

1. Als Kapselpumpe ausgebildete Dosierpumpe mit folgenden Merkmalen:
a) die Pumpenkapsel ist von einer starren Kapselwand (1, 8) mit darin gebildetem Einlaß (11) und Auslaß (12) und einer beweglichen Kapselwand in Form einer Kapselmembran (13) begrenzt,
b) die starre Kapselwand ist durch einen vorderen Stirnflansch (1) des Pumpengehäuses und eine sich daran anschließende Rohrwand (3) des Pumpengehäuses gebildet,
c) die Kapselmembran (13) weist einen vorderen Arbeitsbereich und einen an der Rohrwand (3) des Pumpengehäuses anliegenden zylindrischen rückwärtigen Teil auf,
d) die Kapselmembran ist in der Mitte ihres vorderen Arbeitsbereichs mit einem Betätigungsorgan (17) zum periodischen Hin- und Herbewegen zwischen einer vorgewölbten Stellung entsprechend einem minimalen Kapselvolumen und einer zurückgezogenen Stellung entsprechend einem maximalen Kapselvolumen verbunden,
e) das Betätigungsorgan (17) dient zum Antrieb der Kapselmembran sowohl nach vorn in die vorgewölbte Stellung als auch zum Antrieb der Kapselmembran nach hinten in die zurückgezogene Stellung,
f) die starre Kapselwand weist eine entsprechend der Kontur der Kapselmembran (13) in deren vorgewölbter Stellung komplementär konkav gewölbte Wandfläche auf, an welche sich die Kapselmembran in der vorgewölbten Stellung im wesentlichen vollflächig anlegt, und
g) eine Pneumatikeinrichtung bewirkt bei jedem Kapselmembranhub in die vorgewölbte Stellung eine Druckbeaufschlagung des Raumes hinterhalb der Kapselmembran (13) und eine Druckentlastung dieses Raumes bei jedem Kapselmembranhub in die zurückgezogene Stellung.

2. Dosierpumpe nach Anspruch 1, dadurch gekennzeichnet, daß die komplementär gewölbte Wandfläche der starren Kapselwand an einem entsprechend geformten Bodenstück (8) gebildet ist, das am Gehäusestirnflansch (1) innenseitig befestigt ist.

3. Dosierpumpe nach Anspruch 1 oder 2, dadurch gekennzeichnet, daß die starre Kapselwand (1, 8) bzw. das Bodenstück (8) mit vom Mittenbereich zum radial äußeren Bereich der Kapselmembran (13) führenden Kanälen (8a) ausgebildet ist.

4. Dosierpumpe nach einem der Ansprüche 1 bis 3, dadurch gekennzeichnet, daß der Raum hinterhalb der Kapselmembran (13) durch einen hinteren Gehäuseflansch (2) abgeschlossen ist, an welchem die Kapselmembran (13) mit ihrem hinteren Ende befestigt ist und durch welchen das Betätigungsorgan (17) der Kapselmembran hindurchgeführt ist.

5. Dosierpumpe nach einem der Ansprüche 1 bis 4, dadurch gekennzeichnet, daß das Betätigungsorgan der Kapselmembran (13) ein pneumatisch oder motorisch angetriebener Stößel (17) ist.

6. Dosierpumpe nach Anspruch 4, dadurch gekennzeichnet, daß an dem hinteren Gehäuseflansch (2) ein Pneumatikzylinder (20) mit einem darin verschiebbaren doppeltwirkenden Pneumatikkolben (23) angebaut ist, der mit dem rückwärtigen Ende des Stößels (17) verbunden ist.

7. Dosierpumpe nach Anspruch 5 oder 6, dadurch gekennzeichnet, daß der Stößel (17) eine Axialbohrung (25) aufweist, die mit dem Raum hinterhalb der Kapselmembran (13) in Verbindung steht und zur Druckbeaufschlagung dieses Raumes dient, wobei das hintere Ende der Stößelbohrung (25) in den zur pneumatischen Vorbewegung des Stößels (17) in die vorgewölbte Kapselmembranstellung dienenden Pneumatikzylinderraum ausmündet und ein in Schließrichtung vorgespanntes Rückschlagventil der Stößelbohrung zugeordnet ist.

8. Dosierpumpe nach einem der Ansprüche 3 bis 7, dadurch gekennzeichnet, daß im hinteren Gehäuseflansch (2) ein Auslaßkanal (32) mit einem in Schließrichtung vorgespannten Rückschlagventil (30) zur Druckentlastung des Raumes hinterhalb der Kapselmembran (13) vorgesehen ist, und der Steuerkolben (34) mit dem die Druckbeaufschlaguang für den Rückhub des Stößels (17) in die zurückgezogene Kapselmembranstellung bewirkenden Pneumatikzylinderraum bzw. mit dessen Druckgaszufuhr in Verbindung steht und ebenfalls pneumatisch betätigt wird.

9. Dosierpumpe nach einem der Ansprüche 1 bis 8, dadurch gekennzeichnet, daß der vordere Endteil des Betätigungsorgans (17) durch eine mittige Öffnung der Kapselmembran (13) hindurchragt und der die Öffnung umgebende Mittenbereich der Kapselmembran zwischen zwei auf dem vorderen Ende des Betätigungsorgans (17) befestigten Formkörpern (15, 16) eingespannt ist.

10. Dosierpumpe nach einem der Ansprüche 1 bis 8, dadurch gekennzeichnet, daß die Kapselmembran (13) einen wulstartigen Mittelteil (13a) aufweist, der auf einer knaufartigen Haltekonstruktion (41, 42, 44) am vorderen Ende des Betätigungsorgans (17) mittels eines Rings (46) gehaltert ist.

11. Dosierpumpe nach Anspruch 10, dadurch gekennzeichnet, daß die knaufartige Haltekonstruktion aus zwei axial zusammengespannten Ringteilen (41, 44) besteht, die axial vorderhalb und hinterhalb des genannten Rings (46) einen Durchmesser 5 haben, der größer als der Innendurchmesser des Rings (46) ist.

12. Dosierpumpe nach Anspruch 4, dadurch gekennzeichnet, daß im hinteren Gehäuseflansch (2) mindestens ein mit dem Raum hinterhalb der Kapselmembran (13) in Verbindung stehender Leitungsanschluß (50) zur Druckbeaufschlagung bzw. Druckentlastung dieses Raumes gebildet ist.

13. Dosierpumpe nach Anspruch 5, dadurch gekennzeichnet, daß der Rückhub des Stößels (17) durch einen verstellbaren Begrenzungsanschlag (49) einstellbar ist.

14. Dosierpumpe nach Anspruch 8 oder 12, dadurch gekennzeichnet, daß an den Auslaßkanal (32) bzw. an den Leitungsanschluß (50) ein Leckage-Kontrollgerät angeschlossen ist.

## Claims

1. Enclosed dosing pump with the following features:
a) the pump enclosure is defined by a rigid enclosure wall (1, 8) with integral inlet (11) and outlet (12) and a moving enclosure wall in the form of an enclosure diaphragm (13),
b) the rigid enclosure wall is formed by a front end flange (1) of the pump casing and an adjoining tubular wall of the pump casing,
c) the enclosure diaphragm (13) exhibits a front working area and a cylindrical rear portion adjoining the tubular wall (3) of the pump casing,
d) the enclosure diaphragm is connected at the centre of its front working area to an actuating device (17) for periodic reciprocation between a forward curved position in accordance with a minimum enclosure volume, and a rear extended position in accordance with a maximum enclosure volume,
e) the actuating device (17) serves to actuate the enclosure diaphragm both in the forward direction to produce the forward curved position, and also in the backward direction to produce the rear extended position,
f) the rigid enclosure wall exhibits a complementarily concave curved wall surface matching the contour of the enclosure membrane (13) in its forward curved position such that the enclosure diaphragm in its forward curved position is essentially in full facial contact with said wall surface, and
g) a pneumatic arrangement causes a pressurisation of the chamber behind the enclosure diaphragm (13) with each enclosure diaphragm stroke to the forward curved position, and a depressurisation of the space with each enclosure diaphragm stroke in the rear extended position.

2. Dosing pump according to Claim 1, characterised in that the complementarily curved wall surface of the rigid enclosure wall is formed on a correspondingly shaped base section (8) which is secured on the inside to the casing end flange (1).

3. Dosing pump according to Claim 1 or 2, characterised in that the rigid enclosure wall (1, 8) or the base section (8) is designed with channels (8a) leading from the centre zone to the radial outer zone of the enclosure diaphragm (13).

4. Dosing pump according to one of Claims 1 to 3, characterised in that the chamber behind the enclosure diaphragm (13) is sealed by a rear casing flange (2) to which the enclosure diaphragm (13) is secured at its rear end, and through which passes the actuating device (17) of the enclosure diaphragm.

5. Dosing pump according to one of Claims 1 to 4, characterised in that the actuating device of the enclosure diaphragm (13) is a pneumatically or motor-driven ram (17).

6. Dosing pump according to Claim 4, characterised in that, mounted on the rear casing flange (2) is a pneumatic cylinder (20) containing a sliding, double-acting pneumatic piston (23) which is connected to the rearward end of the ram (17).

7. Dosing pump according to Claim 5 or 6, characterised in that the ram (17) exhibits an axial bore (25) which communicates with the chamber behind the enclosure diaphragm (13) and which facilitates pressurisation of this chamber, with the rear end of the ram bore (25) opening into the pneumatic cylinder chamber which serves to generate the pneumatic forward movement of said ram (17) into the forward curved enclosure diaphragm position, and with a non-return valve preloaded in the closing direction being allocated to said ram bore.

8. Dosing pump according to one of Claims 3 to 7, characterised in that, provided in the rear casing flange (2), is an outlet channel (32) with a non-return valve (30) preloaded in the closing direction for relieving the pressure of the chamber behind the enclosure diaphragm (13), and that the control spool (34) is connected to the pneumatic cylinder chamber which causes the pressurisation for the return stroke of the ram (17) into the rear extended enclosure diaphragm position, or with its pressure gas supply line, and is likewise pneumatically actuated.

9. Dosing pump according to one of Claims 1 to 8, characterised in that the front end portion of the actuating device (17) protrudes through a central opening in the enclosure diaphragm (13) and the centre zone of the enclosure diaphragm surrounding the opening is clamped between two shaped elements (15, 16) secured to the front end of said actuating device (17).

10. Dosing pump according to one of Claims 1 to 8, characterised in that the enclosure diaphragm (13) exhibits a bulb-like centre portion (13a) which is secured by means of a ring (46) on a knob-like retaining assembly (41, 42, 44) at the front end of the actuating device (17).

11. Dosing pump according to Claim 10, characterised in that the knob-like retaining assembly comprises two ring components (41, 44) axially clamped together, these having a diameter axially located in front and behind ring (46) which is greater than the inside diameter of said ring (46).

12. Dosing pump according to Claim 4, characterised in that, in the rear casing flange (2) is at least one line connection (50) communicating with the chamber behind the enclosure diaphragm (13) for pressurisation and depressurisation of said chamber.

13. Dosing pump according to Claim 5, characterised in that the return stroke of the ram (17) is adaptable by means of an adjustable limit stop (49).

14. Dosing pump according to Claim 8 or 12, characterised in that, connected to the outlet channel (32) or to the line connection (50) is a leak monitoring unit.

## Revendications

1. Pompe doseuse encapsulée présentant les caractéristiques suivantes :
a) l'encapsulage de la pompe est délimité par une paroi d'encapsulage rigide (1, 8) comportant une entrée (11) et une sortie (12) y intégrées et une paroi d'encapsulage mobile dans la forme d'un diaphragme d'encapsulage (13),
b) la paroi d'encapsulage rigide est formée par une bride de front avant (1) du boîtier de pompe et d'une paroi tubulaire (3) du boîtier de pompe adjacente,
c) le diaphragme d'encapsulage (13) présente une zone de travail avant et une partie arrière cylindrique adjacente à la paroi tubulaire (3) du boîtier de pompe,
d) le diaphragme d'encapsulage est raccordé au milieu de sa zone de travail avant à un moyen d'actionnement (17) pour le mouvement périodique en va-et-vient entre une position bombée en avant correspondant à un volume d'encapsulage minimal et une position rétractée correspondant à un volume d'encapsulage maximal,
e) le moyen d'actionnement (17) sert tant à la commande du diaphragme d'encapsulage, tant vers l'avant dans la positon bombée en avant qu'à la commande du diaphragme d'encapsulage en arrière dans la position rétractée,
f) la paroi d'encapsulage rigide présente une surface de paroi bombée concave complémentaire au contour du diaphragme d'encapsulage (13) dans sa position bombée en avant, à laquelle dans la position bombée en avant le diaphragme d'encapsulage s'appose substantiellement sur toute la surface, et
g) un dispositif pneumatique provoque à chaque course du diaphragme d'encapsulage dans la position bombée en avant une pressurisation de l'espace à l'arrière du diaphragme d'encapsulage (13) et une décompression de cet espace à chaque course du diaphragme d'encaspulage dans la position rétractée.

2. Pompe doseuse selon la revendication 1, caractérisée en ce que la surface de paroi bombée de manière complémentaire de la paroi d'encapsulage rigide est formée sur une pièce de fond (8) de forme correspondante, qui est fixée à la bride de front du boîtier (1) du côté intérieur.

3. Pompe doseuse selon les revendications 1 ou 2, caractérisée en ce que la paroi d'encapsulage rigide (1, 8) ou la pièce de fond (8) est formée en comportant des canaux de guidage (8a) s'étendant à partir de la zone médiane vers la zone radiale extérieure du diaphragme d'encapsulage (13).

4. Pompe doseuse selon l'une quelconque des revendications 1 à 3, caractérisée en ce que l'espace à l'arrière du diaphragme d'encapsulage (13) est délimité par une bride de boîtier arrière (2), à laquelle le diaphragme d'encapsulage (13) est fixé par son extrémité arrière et qui est traversée par le moyen d'actionnement (17).

5. Pompe doseuse selon l'une quelconque des revendications 1 à 4, caractérisée en ce que le moyen d'actionnement du diaphragme d'encapsulage (13) est un poussoir (17) actionné pneumatiquement ou par un moteur.

6. Pompe doseuse selon la revendication 4, caractérisée en ce que sur la bride de boîtier arrière (2) un cylindre pneumatique (20), comportant à l'intérieur un piston pneumatique (23) à double action pouvant être déplacé, est monté, qui est raccordé à l'extrémité arrière du poussoir (17).

7. Pompe doseuse selon les revendications 5 ou 6, caractérisée en ce que le poussoir (17) présente un alésage axial (25) qui est en liaison avec l'espace à l'arrière du diaphragme d'encapsulage (13) et qui sert à pressuriser cet espace, l'extrémité arrière de l'alésage du poussoir (25) débouchant dans l'espace du cylindre pneumatique servant à mouvoir le poussoir (17) pneumatiquement en avant dans la position bombée en avant du diaphragme d'encapsulage et qu'une soupape de retenue précontrainte en direction de la fermeture est associée à l'alésage du poussoir.

8. Pompe doseuse selon l'une quelconque des revendications 3 à 7, caractérisée en ce que la bride de boîtier arrière (2) présente un canal de sortie (32) comportant une soupape de retenue (30) précontrainte en direction de la fermeture pour décomprimer l'espace à l'arrière du diaphragme d'encapuslage (13), et que le piston de commande (34) est raccordé à l'espace du cylindre pneumatique, ou à son amenée de gaz sous pression, provoquant la pressurisation pour ramener le poussoir (17) dans la position de diaphragme rétractée, lequel piston de commande étant également actionné pneumatiquement.

9. Pompe doseuse selon l'une quelconque des revendications 1 à 8, caractérisée en ce que la partie d'extrémité avant du moyen d'actionnement (17) sort d'une ouverture médiane du diaphragme d'encapsulage (13) et que la zone médiane du diaphragme d'encapsulage entourant l'ouverture est serrée entre deux pièces moulées (15, 16) fixées à l'extrémité avant du moyen d'actionnement (17).

10. Pompe doseuse selon l'une quelconque des revendications 1 à 8, caractérisée en ce que le diaphragme d'encapsulage (13) présente une partie médiane (13a) à la manière d'un bourrelet, qui est maintenue moyennant un anneau (46) à un dispositif de maintien en pommeau (41, 42, 44) à l'extrémité avant du moyen d'actionnement (17).

11. Pompe doseuse selon la revendication 10, caractérisé en ce que le dispositif de maintien en pommeau consiste en deux parties annulaires (41, 44) axialement serrées ensemble, qui présentent un diamètre axial en amont et en aval dudit anneau (46) qui est supérieur au diamètre intérieur de l'anneau (46).

12. Pompe doseuse selon la revendication 4, caractérisée en ce que dans la bride du boîtier arrière (2) au moins un raccordement de conduite (50) est formé qui est raccordé à l'espace à l'arrière du diaphragme d'encapsulage (13) pour la pressurisatoin ou la décompression de cet espace.

13. Pompe doseuse selon la revendication 5, caractérisée en ce que la course de retour du poussoir (17) peut être réglée par une butée de délimitation (49) réglable.

14. Pompe doseuse selon les revendications 8 ou 12, caractérisée en ce qu'un appareil de contrôle de fuites est raccordé au canal de sortie (32) ou au raccordement de conduite (50).
